# EUROPÄISCHE PATENTSCHRIFT

(11) **EP 0 352 435 B1**
(45) Veröffentlichungstag und Bekanntmachung des Hinweises auf die Patenterteilung: **20.04.1994**
(21) Anmeldenummer: 89109575.4
(22) Anmeldetag: 27.05.1989
(51) Int. Cl.: D06N 7/00, A47G 27/02

(54) **Fussbodenbelag**
Floor covering
Revêtement de sol

(30) Priorität: 01.06.1988 DE 8807177 U
(43) Veröffentlichungstag der Anmeldung: 31.01.1990
(73) Patentinhaber: Herforder Teppichfabrik Huchzermeyer & Co. GmbH, D-32051 Herford (DE)
(72) Erfinder: Huchzermeyer, Cord-Henrich, D-4900 Herford (DE)
(74) Vertreter: TER MEER STEINMEISTER & PARTNER GbR

(56) Entgegenhaltungen:
- EP-A- 0 218 108
- DE-A- 3 801 765

## Beschreibung

Die Erfindung betrifft einen Fußbodenbelag gemäß dem Oberbegriff des Patenanspruchs 1.

Ein derartiger Fußbodenbelag wird in der EP-A-0 218 108 beschrieben.

Diese Anmeldung beschreibt einen Fußbodenbelag, der aus einer mit Noppen versehenen Platte zur Bildung von Kabelkanälen, einer auf der Noppenplatte liegenden, belastungsausgleichenden Platte und einem auf der Platte liegenden Teppichbodenbelag zusammengesetzt ist. Die Noppen der Noppenplatte können mit einem Füllmaterial, beispielsweise Kunststoffbeton gefüllt sein.

Die DE-A-38 01 765 zeigt und beschreibt einen Distanzkörper, der auf der Rückseite eines üblichen Fußboden- oder Wandbelags anzuordnen ist. Der Distanzkörper weist Vorsprünge auf, zwischen denen elektrische Kabel geführt werden können.

Die DE-A-0 006 674 beschreibt eine bituminöse Teppichgrundfläche.

Aufgabe der Erfindung ist es, einen derartigen Fußbodenbelag der vorgenannten Gattung dahingehend zu verbessern, daß bei verhältnismäßig einfacher maschineller Herstellung und Bodenverlegung mit Hilfskräften ein auf- und ausrollbarer, aus Einzelbahnen oder Fliesen (Platten) gebildeter Fußbodenbelag geschaffen wird, der neben einem verhältnismäßig geringen spezifischen Gewicht eine hohe Trittfestigkeit und Gewichtsbelastbarkeit aufweist sowie auch Erschütterungen dämpft. Weiterhin soll der Fußbodenbelag einen geringen elektrischen Durchgangswiderstand bei guter Erdableitungsmöglichkeit aufweisen.

Diese Aufgabe wird durch einen Fußhodenbelag gemäß dem Patentanspruch 1 gelöst.

Ein derartiger Fußbodenbelag zeigt unter Bildung vorteilhafter Kanäle für elektrische oder optische Kabel eine verhältnismäßig dünne und damit wenig Raum einnehmende Ausbildung, der einerseits widerstandsfähig bei höheren Belastungen ist und andererseits hohe Isolationswerte hat.

Ein solcher Fußbodenbelag dämpft insbesondere auch Erschütterungen, die einerseits von aufgestellten Maschinen o. dgl. ausgehen oder andererseits von außen an den Fußboden anlaufen können.

Die boden seitige Wirrfaserschicht haftet an einer zunächst weichen, dann sich erhärtenden, in die Noppen eingefüllten Füllmasse, vorzugsweise aus Faserzement.

Unterseitig der Latexschicht ist eine festigkeitsverstärkende Schicht aus sich erhärtendem Bitumen gebildet.

Bis auf die belastungsausgleichenden Platten und Teppichfliesen sind alle Schichten eines derartigen Fußbodenbelages so ausgebildet, daß sie aufgerollt transportiert und gelagert werden können.

Die bodenseitige Wirrfaserschicht ist vliesförmig und elastisch und kann aus Chemiefasern wie Polyester, Polypropylen, Polyacryl bestehen.

Weitere Merkmale ergeben sich aus den Unteransprüchen.

Auf der Zeichnung sind Ausführungsbeispiele des Fußbodenbelages dargestellt. Es zeigen:
- Fig. 1: einen Querschnitt durch einen Fußbodenbelag mit zwischen Noppen verlaufenden Kabelkanälen mit beidseitigen Abdeckschichten,
- Fig. 2: eine abgeänderte Ausführung mit zusätzlich zwischengeschalteter Wirrfaserschicht, wie sie die vorliegende Erfindung vorsicht
Mit (10) ist eine Platte aus einer Gewirke- oder Gewebebahn (mit Maschen) bezeichnet, deren nach oben vorstehende, im Tiefziehverfahren hergestellte Noppen (11) konisch ausgebildet sind und die bodenseitig auf einer Auflage- bzw. Haftfläche aus Wirrfasern (12) aufliegt und nach oben eine Metallplatte (13) mit unterseitigem Haftkleber haftend aber lösbar trägt.

Die Noppen (11) haben eine Höhe von ca. 15 mm bodenseitig und ihr Durchmesser beträgt untenseitig ca. 10 - 24 mm und obenseitig ca. 8 - 12 mm. Bei dieser mit Noppen (11) ausgeprägten Platte (10) hat das Gewebe oder Gewirke eine Dicke von 0,6 - 1,2 mm. Die Weite der Maschen beträgt zwischen 0,8 - 1,2 mm. Die Fäden dieser Gewirke, Gewebe können mit Carbonfäden oder Metallfäden gesponnen sein, die neben ihrer elektrischen Leitfähigkeit auch zur Erhöhung der Festigkeit beitragen.

Die Metallplatte (13) kann aus Stahlblech o. dgl. wie aluminiumplattierter oder verzinkter Stahlplatte bestehen. Sie kann als Leichtmetallplatte wie Aluminiumplatte oder auch als faserverstärkte Kunststoffplatte ausgebildet sein. Sie hat eine Dicke von ca. 1 - 1,3 mm. Auf dieser Metallplatte (13) liegt die elastische Laufschicht, die untenseitig eine sich erhärtende Bitumenschicht (14) hat und dann darüber eine Latexschicht (15), in welcher der oben außenseitige Faserflor (16) in bekannter Weise eingebettet ist. Die drei Schichten (14, 15, 16) der Laufschicht sind unlösbar miteinander bereits herstellungsmäßig verbunden.

Die Noppen (11) sind gefüllt mit einem mit Fasern durchsetzten Zement (Beton) (17), der zunächst weich eingefüllt ist und dann erhärtet. Dabei faßt vorzugsweise diese Füllmasse (17) in die Maschenöffnungen der Noppen (11) verstärkend ein.

Unter die zunächst weiche freie Fläche des faserverstärkten Zements (17) ist ein Wirrfaservlies (12) als Auflageschicht eingedrückt, das bei Erhärtung des Zements an dessen breiter Fläche unverschiebbar anhaftet.

Diese Wirrfaserschicht (12) besteht ebenfalls aus Chemiefasern oder Naturfasern und kann eine Dicke von 0,2 - 3 mm, vorzugsweise 0,5 - 2 mm, aufweisen; sie wiegt zwischen 40 und 200 g/m².

Diese Wirrfaserschicht (12) deckt einerseits die nach unten unbedeckten Flächen des Faserzementes (17) ab, welche den Noppen (11) eine hohe Druckfestigkeit verleiht.

Bei dem in Fig. 2 dargestellten Ausführungsbeispiel ist zusätzlich zwischen der Stirnseite der Noppen (11) und der Platte (13) eine Wirrfaserschicht (18) eingeschaltet, welche zusätzlich der Schalldämmung dient.

Ein erfindungsmäßiger Fußbodenbelag ist gemäß ASTM 648 E oder DIN 4102 schwer entflammbar ausgebildet.

Die in den Noppen (11) weich eingefüllten und sich erhärtenden Faserzementblöckchen (17) durchdringen die Maschenöffnungen der Noppen (11).

Die Fäden des Gewirkes (oder Gewebes) sind vorzugsweise mit einem sich erhärtenden Kunststoff beschichtet oder imprägniert.

### Ausführungsbeispiel. Fig. 2

| | |
|---|---|
| Höhe der Noppen | 15 mm |
| Durchmesser der Noppen | 10 mm oben |
| | 21 mm unten |
| Dicke des Gewirkes | 1,05 mm |
| Weite der Maschen | 1,1 mm |
| Dicke der Metallplatte | 1,3 mm |
| Dicke der mittleren Wirrfaserschicht | 2,0 mm |
| Dicke der unteren Wirrfaserschicht (ohne Laufschicht, d. h. ohne Bitumenschicht, ohne Latexschicht mit oberem Faserflor) | 0,2 mm |

## Patentansprüche

1. Fußbodenbelag mit einem in einer Latexschicht verankerten, auf einer versteifenden Zwischenschicht (14) aus Bitumen angeordneten Faserflor (16) als obere Laufschicht, einer unteren, mit Noppen aus einer Gewirke- oder Gewebebahn gebildeten und mit einer erhärteten Füllmasse (17) gefüllten Platte (10), deren nach oben gerichtete Noppen (11) in Reihen mit Abstand zueinander unter Bildung von Kabelkanälen einseitig vorstehen, und einer über den Noppen (11) liegenden, belastungsausgleichenden Platte (13), dadurch **gekennzeichnet,** daß unter der mit Noppen versehenen Platte eine bodenseitige Wirrfaserschicht (12) aus Natur- oder Chemiefasern angeordnet ist, daß die bodenseitige Wirrfaserschicht (12) dadurch an der in die Noppen (11) eingefüllten, erhärteten Füllmasse (17) anhaftet, daß sie bei der Herstellung der Noppen-Platte (10) in die noch weiche Füllmasse eingebettet wurde, und daß auf der Oberseite der Noppen unterhalb der gewichtsausgleichenden Platte (13) eine schalldämmende Schicht (18), insbesondere aus Wirrfasern oder Latexschaum vorgesehen ist, die an der Unterseite der gewichtsausgleichenden Platte (13) mit Hilfe einer dauerelastischen Kleberschicht befestigt ist.

2. Fußbodenbelag nach Anspruch 1, dadurch **gekennzeichnet**, daß die mit nach oben weisenden Noppen (11) ausgestattete Platte aus spritzgußfähigem Werkstoff wie PVC, Polyurethan, Polyamid, Polypropylen, einem Kunstharz oder Hartgummi gebildet ist.

3. Fußbodenbelag nach Anspruch 1 oder 2, dadurch **gekennzeichnet**, daß die bodenseitige Wirrfaserschicht (12) eine Dicke von 0,2 - 3 mm, vorzugsweise 0,5 - 2 mm, aufweist.

4. Fußbodenbelag nach einem der Ansprüche 1 bis 3, dadurch **gekennzeichnet**, daß die Füllmasse (17) der Noppen (11) aus einem faserverstärkten Zement besteht.

5. Fußbodenbelag nach einem der Ansprüche 1 bis 4, dadurch **gekennzeichnet**, daß die Füllmasse (17) in die Maschenöffnungen der Noppen (11) verstärkend einfaßt.

6. Fußbodenbelag nach einem der Ansprüche 1 bis 5, dadurch **gekennzeichnet**, daß die Platte (13) als Stahlplatte, aluminiumplattierte Stahlplatte, verzinkte Stahlplatte, Aluminiumplatte oder faserverstärkte Kunststoffplatte ausgebildet ist.

7. Fußbodenbelag nach einem der Ansprüche 1 bis 6, dadurch **gekennzeichnet**, daß die Platte (13) eine Dicke zwischen 0,5 und 2 mm, vorzugsweise 1 - 1,3 mm, hat.

8. Fußbodenbelag nach einem der Ansprüche 1 bis 7, dadurch **gekennzeichnet**, daß der Fußbodenbelag aus einzelnen Platten oder Fliesen zusammengesetzt ist und daß die übereinanderliegenden, belastungsausgleichenden Platten (13) und die Faserflorfliesen (15,16) unterschiedliche Abmessungen aufweisen, wobei die Platten und Fliesen sich wechselseitig überlappen.

9. Fußbodenbelag nach einem der Ausprüche 1 bis 8, dadurch **gekennzeichnet**, daß die bodenseitige Wirrfaserschicht (12) aus antistatischen Chemiefasern gebildet ist.

10. Fußbodenbelag nach einem der Ansprüche 1 bis 9, dadurch **gekennzeichnet**, daß die Noppen (11) eine Höhe von 8 - 22 mm, vorzugsweise 12 - 17 mm, vorzugsweise 15 mm, aufweisen.

11. Fußbodenbelag nach einem der Ansprüche 1 bis 10, dadurch **gekennzeichnet**, daß die Fäden des Gewirkes mit einem sich erhärtenden Kunststoff beschichtet oder imprägniert sind.

12. Fußbodenbelag nach einem der Ansprüche 1 bis 11, dadurch **gekennzeichnet**, daß der Fußbodenbelag insgesamt eine Dicke von 15 - 30 mm, vorzugsweise 20 - 25 mm, aufweist.

13. Fußbodenbelag nach einem der Ansprüche 1 bis 12, dadurch **gekennzeichnet**, daß der Fußbodenbelag gemäß DIN 4102 oder ASTM 648 E schwer entflammbar ausgebildet ist.

## Claims

1. Floor covering having a fibrous pile (16) as the upper tread surface which is anchored in a latex layer and is disposed on a reinforcing intermediate layer (14) of bitumen, having a lower plate (10) which has knubs, which is formed of a knitted or woven web, which is filled with a hardened filling compound (17), and of which the upwardly directed knubs (11) project on one side in rows at a distance from one another and form cable ducts, and having a load-compensating plate (13) lying above the knubs (11), characterised in that a matted fibrous layer (12) of natural or chemical fibres is disposed on the floor-side below the plate provided with knubs; in that the matted fibrous layer (12) on the floor-side adheres to the hardened filling compound (17) which is fed into the knubs (11) as a result of being embedded in the filling compound which is still soft when the knub plate (10) is produced; and in that a sound-proofing layer (18), in particular of matted fibres or latex foam, is provided on the upper side of the knubs below the weight-compensating plate (13) and is secured to the underside of the weight-compensating plate (13) by means of a permanently elastic adhesive layer.

2. Floor covering according to Claim 1, characterised in that the plate provided with upwardly directed knubs (11) is formed from injection-mouldable material such as PVC, polyurethane, polyamide, polypropylene, a synthetic resin or hard rubber.

3. Floor covering according to Claim 1 or 2, characterised in that the matted fibre layer (12) on the floor side is between 0.2 and 3 mm and preferably between 0.5 and 2 mm thick.

4. Floor covering according to any one of Claims 1 to 3, characterised in that the filling compound (17) of the knubs (11) consists of a fibre-reinforced cement.

5. Floor covering according to any one of Claims 1 to 4, characterised in that the filling compound (17) is trapped in the mesh openings of the knubs (11) in a reinforcing manner.

6. Floor covering according to any one of Claims 1 to 5, characterised in that the plate (13) is formed of steel plate, aluminum-plated steel plate, galvanised steel plate, aluminum plate or fibre-reinforced plastics material plate.

7. Floor covering according to any one of Claims 1 to 6, characterised in that the plate (13) is between 0.5 and 2 mm and preferably between 1 and 1.3 mm thick.

8. Floor covering according to any one of Claims 1 to 7, characterised in that the floor covering is composed of individual plates or tiles; and in that the superimposed, load-compensating plates (13) and the fibrous pile tiles (15, 16) have different dimensions, the plates and tiles overlapping each other reciprocally.

9. Floor covering according to any one of Claims 1 to 8, characterised in that the matted fibre layer (12) on the floor side is formed from anti-static chemical fibres.

10. Floor covering according to any one of Claims 1 to 9, characterised in that the knubs (11) are 8 to 22 mm and preferably 12 to 17 mm, preferably 15 mm high.

11. Floor covering according to any one of Claims 1 to 10, characterised in that the threads of the knitted material are coated or impregnated with a hardening plastics material.

12. Floor covering according to any one of Claims 1 to 11, characterised in that the floor covering is a total of 15 to 30 mm and preferably 20 to 25 mm thick.

13. Floor covering according to any one of Claims 1 to 12, characterised in that the floor covering is constructed such that it is highly non-flammable in according with DIN 4102 or ASTM 648E.

## Revendications

1. Revêtement de sol, comprenant un voile de fibres (16) ancré dans une couche de latex disposé sur une couche intermédiaire (14) de renforcement en bitume et servant de couche d'usure supérieure, une plaque (10) inférieure avec des nopes constituée par une bande de tricot ou de tissu et remplie d'une matière de remplissage (17) durcie, dont les nopes (11) dirigées vers le haut font saillie sur l'un des côtés et sont disposées par rangées espacées les unes par rapport aux autres en formant des chemins de câbles, et une plaque (13) placée au-dessus des nopes (11) et compensant la charge, caractérisé en ce que sous la plaque munie de nopes est disposée du côté sol une couche de fibres embrouillées (12) constituée de fibres naturelles ou synthétiques, que la couche de fibres embrouillées (12) située du côté sol adhère à la matière de remplissage (17) durcie introduite dans les nopes (11) du fait que, lors de la réalisation de la plaque à nopes (10), elle a été encastrée dans la matière de remplissage encore molle, et que sur la surface supérieure des nopes, au-dessous de la plaque (13) de compensation de poids, est prévue une couche d'insonorisation (18) constituée notamment de fibres embrouillées ou de mousse de latex et fixée sur la surface inférieure de la plaque (13) de compensation de poids à l'aide d'une couche de colle à élasticité permanente.

2. Revêtement de sol selon la revendication 1, caractérisé en ce que la plaque équipée de nopes (11) dirigées vers le haut est constituée d'un matériau moulable par injection tel que du PVC, du polyuréthane, du polyamide, du polypropylène, d'une résine synthétique ou du caoutchouc durci.

3. Revêtement de sol selon l'une des revendications 1 ou 2, caractérisé en ce que la couche de fibres embrouillées (12) située du côté sol présente une épaisseur de 0,2 à 3 mm, de préférence de 0,5 à 2 mm.

4. Revêtement de sol selon l'une des revendications 1 à 3, caractérisé en ce que la matière de remplissage (17) des nopes (11) est constituée par un ciment renforcé par des fibres.

5. Revêtement de sol selon l'une des revendications 1 à 4, caractérisé en ce que la matière de remplissage (17) pénètre dans les ouvertures des mailles des nopes (11) en assurant le renforcement.

6. Revêtement de sol selon l'une des revendications 1 à 5, caractérisé en ce que la plaque (13) est réalisée sous la forme d'une plaque d'acier, d'une plaque d'acier doublée d'aluminium, d'une plaque d'acier zinguée, d'une plaque d'aluminium ou d'une plaque de matière plastique renforcée par des fibres.

7. Revêtement de sol selon l'une des revendications 1 à 6, caractérisé en ce que la plaque (13) présente une épaisseur comprise entre 0,5 et 2 mm, de préférence entre 1 et 1,3 mm.

8. Revêtement de sol selon l'une des revendications 1 à 7, caractérisé en ce qu'il est assemblé à partir de plaques ou de dalles individuelles et que les plaques (13) de compensation de charge superposées et les dalles de voile de fibres (15, 16) présentent des dimensions différentes, les plaques et les dalles se recouvrant mutuellement.

9. Revêtement de sol selon l'une des revendications 1 à 8, caractérisé en ce que la couche de fibres embrouillées (12) située du côté sol est constituée par des fibres synthétiques antistatiques.

10. Revêtement de sol selon l'une des revendications 1 à 9, caractérisé en ce que les nopes (11) présentent une hauteur de 8 à 22 mm, de préférence de 12 à 17 mm, de préférence de 15 mm.

11. Revêtement de sol selon l'une des revendications 1 à 10, caractérisé en ce que les fils du tricot sont enduits ou imprégnés d'une matière plastique durcissable.

12. Revêtement de sol selon l'une des revendications 1 à 11, caractérisé en ce qu'il présente une épaisseur totale de 15 à 30 mm, de préférence de 20 à 25 mm.

13. Revêtement de sol selon l'une des revendications 1 à 12, caractérisé en ce que, conformément à DIN 4102 ou ASTM 648 E, il est difficilement inflammable.
